# EUROPÄISCHE PATENTSCHRIFT

(11) **EP 3 156 528 B1**
(45) Veröffentlichungstag und Bekanntmachung des Hinweises auf die Patenterteilung: **08.01.2020**
(21) Anmeldenummer: 16193355.1
(22) Anmeldetag: 11.10.2016
(51) Int. Cl.: D01H 4/48, B65H 54/26, D01H 13/00

(54) **TEXTILMASCHINE MIT EINEM ENTLANG DER ARBEITSSTELLEN VERFAHRBAREN SERVICEAGGREGAT UND VERFAHREN ZUR POSITIONIERUNG EINES SERVICEAGGREGATS VOR EINER ARBEITSSTELLE**
TEXTILE MACHINE WITH A SERVICE UNIT WHICH CAN BE MOVED ALONG THE WORKING POSITIONS AND METHOD FOR POSITIONING A SERVICE UNIT IN FRONT OF A WORKING POSITION
MACHINE TEXTILE AVEC UN GROUPE DE SERVICE DÉPLAÇABLE LE LONG DES POSTES DE TRAVAIL ET PROCÉDÉ DE POSITIONNEMENT D'UN GROUPE DE SERVICE DEVANT UN POSTE DE TRAVAIL

(30) Priorität: 16.10.2015 DE 102015013486
(43) Veröffentlichungstag der Anmeldung: 19.04.2017
(73) Patentinhaber: Saurer Spinning Solutions GmbH & Co. KG, 52531 Übach-Palenberg (DE)
(72) Erfinder: Geisler, Robert, 41844 Wegberg (DE)
(74) Vertreter: Morgenthum-Neurode, Mirko

(56) Entgegenhaltungen:
- EP-A1- 2 305 864
- EP-A2- 0 522 598
- DE-A1- 19 547 068

## Beschreibung

Die vorliegende Erfindung betrifft eine Textilmaschine mit einer Vielzahl nebeneinander angeordneter Arbeitsstellen, einem entlang der Arbeitsstellen verfahrbaren Serviceaggregat zur Bedienung und/oder Wartung der Arbeitsstellen und einem Positioniersystem zur Positionierung des Serviceaggregates vor einer Arbeitsstelle mit einem ersten Positionierelement und einem zweiten Positionierelement, wobei das eine Positionierelement an dem Serviceaggregat und das andere Positionierelement an der Arbeitsstelle angeordnet ist. Die Erfindung betrifft außerdem ein Verfahren zur Positionierung eines Serviceaggregats vor einer Arbeitsstelle einer Textilmaschine mit einer Vielzahl nebeneinander angeordneter Arbeitsstellen, wobei das Serviceaggregat zur Bedienung und/oder Wartung der Arbeitsstellen entlang der Arbeitsstellen verfahrbar ist und zur Positionierung ein erstes und ein zweites Positionierelement eines Positioniersystems miteinander agieren, wobei das eine Positionierelement an dem Serviceaggregat und das andere Positionierelement an der Arbeitsstelle angeordnet ist.

Textilmaschinen mit einer Vielzahl nebeneinander angeordneter Arbeitsstellen sind zum Beispiel Kreuzspulen herstellende Textilmaschinen, wie Offenend-Rotorspinnmaschinen oder Spulmaschinen. Bei beiden Textilmaschinen wird zum Beispiel von einer Arbeitsstelle ein Serviceaggregat angefordert, um einen Kreuzspulen-/ Leerhülsenwechsel durchzuführen. Bei einer Offenend-Rotorspinnmaschine sind außerdem Serviceaggregate zur Reinigung des Spinnrotors und/oder zum Anspinnen des Fadens nach einem Fadenbruch oder einem Kreuzspulen-/Leerhülsenwechsel bekannt.
Zur Bedienung und/oder Wartung der Arbeitsstelle ist eine genaue Positionierung des Serviceaggregats vor der Arbeitsstelle erforderlich.

Die EP 2 305 864 A1 und die DE 195 47 068 A1 offenbaren Serviceaggregate für Textilmaschinen
Die DE 38 41 464 A1 offenbart eine Textilmaschine mit verfahrbaren Serviceaggregaten. Sowohl die Serviceaggregate als auch Arbeitsstellen sind mit Antennen ausgestattet, die vorzugsweise als Spulen mit Ferritkern ausgebildet sind. Die Antennen der Arbeitsstellen senden im Bedarfsfall ein Signal, das die Bedienbedürftigkeit der Arbeitsstelle anzeigt. Das Signal kann von den Antennen der patrouillierenden Serviceaggregate erfasst werden. Mittels der Antennen kann das Serviceaggregat dann auch bedarfsgerecht vor der Arbeitsstelle positioniert werden. Wenn das Serviceaggregat vor der Arbeitsstelle positioniert ist, werden die Antennen zur Datenübermittlung genutzt.

Moderne Textilmaschinen weisen zur Kommunikation zwischen den Arbeitsstellensteuerungen, einer zentralen Steuerung und der Steuerung des Serviceaggregats ein Bussystem auf. Über dieses Bussystem kann eine bedienbedürftige Arbeitsstelle ein Serviceaggregat anfordern. Das Serviceaggregat kann direkt zu der bedienbedürftigen Arbeitsstelle verfahren werden. Zur Positionserkennung und zur Positionierung des Serviceaggregats vor der Arbeitsstelle wird gemäß der DE 10 2007 048 721 A1 vorgeschlagen, eine Positioniersensorik zu verwenden, die einen an dem Serviceaggregat angeordneten induktiven Näherungsschalter und entlang der Arbeitsstellen eine maschinenlange, gelochte, vorzugsweise ferromagnetische Positionierschiene aufweist. Die definiert angeordneten Ausnehmungen der Positionierschiene beeinflussen bei jeder Annäherung des Serviceaggregats ein Magnetfeld des Näherungsschalters. Die Anzahl der von dem Serviceaggregat passierten und dem Näherungsschalter erfassten Ausnehmungen ermöglicht in Verbindung mit einer Referenzposition Rückschlüsse auf die Position des Serviceaggregats.

Die DE 10 2014 001 626 A1 offenbart eine weitere Lösung zur Positionierung des Serviceaggregats vor einer Arbeitsstelle. Es wird ebenfalls ein induktiver Näherungsschalter verwendet. Allerdings wird dieser von einem an der Arbeitsstelle angeordneten elektrisch leitenden Messelement bedämpft.

Die EP 0 522 598 A2 offenbart eine gattungsgemäße Textilmaschine.

Es ist eine Aufgabe der vorliegenden Erfindung, eine alternative Möglichkeit der bedarfsgerechten Positionierung des Serviceaggregats vor einer Arbeitsstelle zu ermöglichen.

Zur Lösung der Aufgabe wird eine Textilmaschine vorgeschlagen, bei der das erste Positionierelement ein magnetfelderzeugendes Element und das zweite Positionierelement mindestens einen erster Hallsensor umfasst. Das magnetfelderzeugende Element und der erste Hallsensor sind so angeordnet, dass der erste Hallsensor bei einer Positionierung des Serviceaggreats vor der Arbeitsstelle das magnetfelderzeugende Element detektiert.

Ferner wird zur Lösung der Aufgabe ein Verfahren zur Positionierung eines Serviceaggregats vor einer Arbeitsstelle vorgeschlagen, bei dem zur Positionierung des Serviceaggregates vor der Arbeitsstelle ein dem ersten Positionierelement zugeordnetes magnetfelderzeugendes Element von mindestens einem ersten dem zweiten Positionierelement zugeordneten Hallsensor detektiert wird.

Das magentfelderzeugende Element ist vorzugsweise als Permanentmagent ausgebildet. Ein Permantmagnet ist besonders einfach. Er bedarf keiner weiteren Ansteuerung und Schaltung. Ein Permantmagnet kann klein ausgebildet werden und benötigt nur einen geringen Einbauraum. Alternativ kann das magnetfelderzeugende Element natürlich auch als stromdurchflossene Spule ausgebildet sein, die vorzugsweise wie der Permanentmagnet ein zeitlich unverändertes Magnetfeld erzeugt. Ein Hallsensor nutzt den Hall-Effekt zur Messung von Magnetfeldern. Wird ein HallSensor von einem Strom durchflossen und in ein senkrecht dazu verlaufendes Magnetfeld gebracht, liefert er eine Ausgangsspannung, die proportional zum Produkt aus magnetischer Feldstärke und Strom ist. Der Hallsensor ermöglicht insbesondere die Messung eines zeitlich unveränderten magnetischen Feldes, wie es von einem Permanentmagneten erzeugt wird. Das Feld des Permanentmagneten ändert sich mit dem Abstand von demselben. So kann anhand der Größe der magnetischen Feldstärke auf den Abstand des Hallsensors von dem Permanentmagneten geschlossen werden. Damit ergibt sich mittelbar der Abstand des Serviceaggregates von der Arbeitsstelle. Das Serviceaggregat kann damit auf einfache Weise bedarfsgerecht vor der Arbeitsstelle positioniert werden. Außerdem besteht beim Vorbeifahren des Serviceaggregates an einer Arbeitsstelle die Möglichkeit, das Magnetfeld ihres Permanentmagneten zu erfassen. Die passierten Arbeitsstellen können damit abgezählt werden, um auf die Position des Serviceaggregates innerhalb der Textilmaschine zu schließen. So kann eine bestimmte anfordernde Arbeitsstelle aufgefunden werden.

Das zweite Positionierelement umfasst einen zweiten Hallsensor, der in Richtung des Fahrweges des Serviceaggregats neben dem ersten Hallsensor so angeordnet ist, dass der erste Hallsensor und der zweite Hallsensor bei dem vor der Arbeitsstelle positionierten Serviceaggregats das magnetfelderzeugende Element detektieren.

Gemäß dem erfindungsgemäßen Verfahren wird zur Positionierung des Serviceaggregates vor der Arbeitsstelle der Permanentmagnet zusätzlich von einem zweiten dem zweiten Positionierelement zugeordneten Hallsensor detektiert, der in Fahrtrichtung des Serviceaggregates neben dem ersten Hallsensor angeordnet ist.

Durch zwei Hallsensoren ist es möglich, elektromagnetische Störungen oder Abstandstoleranzen zwischen den Arbeitsstellen und dem Serviceaggregat zu kompensieren. Die Kompensation ist möglich, da die Störungen und Toleranzen gleichermaßen auf beide Hallsensoren wirken. Durch geeignete Verknüpfung der Signale der beiden Hallsensoren lässt sich ein störungsfreies Nutzsignal erzeugen. Zur Auswertung und Verknüpfung der Signale der Hallsensoren weist die Textilmaschine vorzugsweise eine Steuereinrichtung auf. Die Steuereinrichtung ist vorzugsweise an dem Serviceaggregat oder an der Arbeitsstelle angeordnet, je nachdem, wo das zweite Positionierelement angeordnet ist. So können die Signalwege kurz gehalten werden.

Erfindungsgemäß wird die Differenz der Signale des ersten Hallsensors und des zweiten Hallsensors ermittelt und die Differenz wird zur Positionierung des Serviceaggregates vor der Arbeitsstelle verwendet. Durch die Bildung der Differenz werden die Störsignale eliminiert und ein für die Positionierung geeignetes Nutzsignal erzeugt. Wenn das Nutzsignal nicht mehr messbar ist, befindet sich der das magnetfelderzeugende Element zwischen den beiden Hallsensoren. Zur Positionierung des Serviceaggregates könnte man also einen Schwellwert nahe Null definieren, bei dessen Unterschreiten das Serviceaggregat richtig positioniert ist. Bei der Verwendung nur eines Hallsensors müsste nach einem Maximum der magnetischen Feldstärke gesucht werden. Aufgrund der durch Störeinflüsse schwankenden Amplituden des Magnetfeldes gestaltet sich die Positionierung dann entsprechend aufwendiger.

Die erfindungsgemäße Textilmaschine weist deshalb Mittel angepasst zur Subtraktion der Signale des ersten Hallsensors und des zweiten Hallsensors auf. Die Mittel sind vorzugsweise Bestandteil der bereits erwähnten Steuereinrichtung.

Das zweite Positionierelement umfasst einen dritten Hallsensor und einen vierten Hallsensor, wobei der dritte und vierte Hallsensor in Richtung des Fahrweges des Serviceaggregats auf beiden Seiten des ersten und zweiten Hallsensors angeordnet sind. Bei Annäherung des Serviceaggregates an die Arbeitsstelle kann der Permanentmagnet zunächst in Abhängigkeit von der Fahrtrichtung von dem dritten Hallsensor oder dem vierten Hallsensor detektiert werden.

Die Anordnung des dritten und vierten Hallsensors bietet verschiedene Vorteile. Das magnetfelderzeugende Element wird früher erkannt. Die Geschwindigkeit des Serviceaggregates kann reduziert werden, um dann die genaue Positionierung des Serviceaggregates vor der Arbeitsstelle mittels des ersten und zweiten Hallsensors durchzuführen. Der dritte oder vierte Hallsensor kann außerdem dazu verwendet werden, während der Fahrt des Serviceaggregats die passierten Arbeitsstellen zu erfassen. Die Verwendung unterschiedlicher Hallsensoren für die Erkennung der Arbeitsstellen und für die genaue Positionierung vor der Arbeitsstelle ermöglicht es, für die unterschiedlichen Anwendungen unterschiedliche Empfindlichkeiten der Hallsensoren einzustellen. Das heißt, der erste Hallsensor und der zweite Sensor haben vorzugsweise eine andere Empfindlichkeit als der dritte und der vierte Hallsensor.

Vorzugsweise wird in Abhängigkeit von dem Signal des dritten oder vierten Hallsensors die Empfindlichkeit des ersten Hallsensors und des zweiten Hallsensors eingestellt. Damit kann zusätzlich eine Anpassung an die schwankenden Amplituden der magnetischen Feldstärke erfolgen und die Positioniergenauigkeit des Serviceaggregats vor der Arbeitsstelle weiter erhöht werden.

Vorzugsweise sind das erste Positionierelement an der Arbeitsstelle und das zweite Positionierelement an dem Serviceaggregat angeordnet. Bei Anordnung des magnetfelderzeugende Element, vorzugsweise des Permanentmagneten, an den Arbeitsstellen und der Sensorik an dem Serviceaggregat gestaltet sich der Aufbau entsprechend einfacher, weil die in größerer Zahl vorhandenen Arbeitsstellen mit dem einfacheren Positionierelement ausgestattet werden.

Die erfindungsgemäße Textilmaschine kann zusätzlich eine Signaleinrichtung zur direkten Kommunikation zwischen einer Arbeitsstelle und dem vor der Arbeitsstelle positionierten Serviceaggregat aufweisen. Eine solche Signaleinrichtung ermöglicht eine Kontrolle, ob das Serviceaggregat auch vor der richtigen Arbeitsstelle positioniert wurde. Zu diesem Zweck ist eine einfache Signaleinrichtung mit einer optischer Sendeeinrichtung und einer optischen Empfangseinrichtung ausreichend. Vorzugsweise ist die optische Sendeeinrichtung an dem Serviceaggregat angeordnet und sendet nach erfolgreicher Positionierung ein Signal an die optische Empfangseinrichtung der Arbeitsstelle. Als optische Sende- und Empfangseinrichtung kommen ein Infrarot-Sender und ein Infrarot-Empfänger in Frage.

Die Erfindung wird nachfolgend anhand eines in den Zeichnungen dargestellten Ausführungsbeispiels näher erläutert.

Es zeigen:
- Fig. 1: eine erfindungsgemäße Textilmaschine mit einem Sensor zur Positionierung eines Serviceaggregates;
- Fig. 2: einen Sensor zu Positionierung eines Serviceaggregates.

Die Fig. 1 zeigt eine erfindungsgemäße Textilmaschine 1 mit einer Vielzahl nebeneinander angeordneter Arbeitsstellen 2. An jeder Arbeitsstelle 2 sind ein Infrarot-Empfänger 13 und ein Permanentmagnet 4 angeordnet. Ein Serviceaggregat 3 ist entlang der Arbeitsstellen 2 verfahrbar angeordnet. Der Doppelpfeil 10 veranschaulicht den Fahrweg beziehungsweise die Fahrtrichtung des Serviceaggregates 3.
Das Serviceaggregat 3 weist einen Sensor 9 auf, der eine bedarfsgerechte Positionierung des Serviceaggregates 3 vor einer bedien- oder wartungsbedürftigen Textilmaschine ermöglicht. Die Fig. 2 zeigt weitere Einzelheiten des Sensors 9 und einen Permanentmagneten 4 einer Arbeitsstelle 2. Es sind der Nordpol N und der Südpol S des Permanentmagneten 4 angedeutet. Der Permanentmagnet 4 ist so angeordnet, dass seine Magnetisierung senkrecht zur Fahrtrichtung 10 des Serviceaggregats 3 weist. Die verwendeten Hallsensoren 5, 6, 7, 8 sind eindimensionale Hallsensoren. Das heißt, die Hallsensoren 5, 6, 7, 8 messen nur die magnetische Feldstärke in einer bestimmten Richtung. Die Hallsensoren 5, 6, 7, 8 sind so angeordnet, dass sie die magnetische Feldstärke in einer Richtung senkrecht zur Fahrtrichtung 10 des Serviceaggregats 3 messen. Der erste Hallsensor 5 ist in Richtung des Fahrweges des Serviceaggregats 3 neben dem zweiten Hallsensor 6 angeordnet. In Richtung des Fahrweges des Serviceaggregats 3 sind auf beiden Seiten des ersten und zweiten Hallsensors 5, 6 ein dritter Hallsensor 7 und ein vierter Hallsensor 8 angeordnet. Der erste und zweite Hallsensor 5, 6 haben im Vergleich zum dritten und vierten Hallsensor 7, 8 eine andere Empfindlichkeit, da sie jeweils unterschiedliche Aufgaben wahrnehmen. Die Signale der Hallsensoren 5, 6, 7, 8 werden von der Steuereinrichtung 11 ausgewertet. Die Steuereinrichtung 11 ermöglicht es, Schwellwerte für die Auswertung einzustellen. Außerdem kann über die Steuereinrichtung 11 die Empfindlichkeit der Hallsensoren 5, 6, 7, 8 eingestellt werden. Der Sensor 9 umfasst außerdem einen Infrarot-Sender 12.

Bei Bedarf fordert eine Arbeitsstelle 2 das Serviceaggregat 3 über ein nicht dargestelltes Bussystem an. Das Serviceaggregat 3 bewegt sich in der Richtung der anfordernden Arbeitsstelle 2. Während der Fahrt erfasst je nach Fahrtrichtung der Hallsensor 7 oder der Hallsensor 8 das Magnetfeld der Permanentmagneten 4 der passierten Arbeitsstellen 2. Es wird der Hallsensor 7, 8 verwendet, der in die Fahrtrichtung des Serviceaggregates 3 weist. Eine Arbeitsstelle 2 kann dabei als erfasst beziehungsweise passiert gelten, wenn ein vorgegebener Schwellwert überschritten wurde. Die Erfassung der Magnetfelder der Permanentmagnete 4 der Arbeitsstellen 2 ermöglicht ein Abzählen der passierten Arbeitsstellen 2 und damit eine Positionsbestimmung des Serviceaggregats 3 innerhalb der Textilmaschine. Mittels der Messwerte der Hallsensoren 7, 8 können die Amplituden der magnetischen Feldstärke ermittelt werden. Da die Amplituden aufgrund von Fertigungstoleranzen und Störeinflüssen stark schwanken können, wird vorzugsweise die Empfindlichkeit der Hallsensoren 5 und 6 in Abhängigkeit der ermittelten Amplituden eingestellt. Sobald der Hallsensor 7 oder 8 das Erreichen der bedienbedürftigen Arbeitsstelle detektiert, wird die Geschwindigkeit des Serviceaggregats 3 reduziert. Dann erfolgt die genaue Positionierung des Serviceaggregats 3 vor der Arbeitsstelle 2. Die Endposition ist erreicht, wenn die Hallsensoren 5 und 6 das gleiche Signal liefern. Das ist der Fall, wenn der Permanentmagnet 4 genau zwischen den Hallsensoren 5 und 6 positioniert ist. Um die Signale der Hallsensoren 5 und 6 auszuwerten, bildet die Steuereinrichtung 11 die Differenz der Signale. Wenn die Differenz einen vorgegebenen Schwellwert nahe Null unterschreitet, ist die Positionierung erfolgt. Nach erfolgter Positionierung sendet der Infrarot-Sender 12 des Serviceaggregats 3 ein Signal. Das Signal wird von dem Infrarot-Empfänger 13 der Arbeitsstelle 2 empfangen. Auf diese Weise erfolgt eine Überprüfung, ob das Serviceaggregat 3 auch vor der anfordernden Arbeitsstelle positioniert wurde.

## Patentansprüche

1. Textilmaschine (1) mit einer Vielzahl nebeneinander angeordneter Arbeitsstellen (2), einem entlang der Arbeitsstellen (2) verfahrbaren Serviceaggregat (3) zur Bedienung und/oder Wartung der Arbeitsstellen (2) und einem Positioniersystem zur Positionierung des Serviceaggregates (3) vor einer Arbeitsstelle (2) mit einem ersten Positionierelement und einem zweiten Positionierelement, wobei das eine Positionierelement an dem Serviceaggregat (3) und das andere Positionierelement an der Arbeitsstelle (2) angeordnet ist,
wobei das erste Positionierelement ein magnetfelderzeugendes Element, (4) umfasst,
wobei das zweite Positionierelement mindestens einen ersten Hallsensor (5) umfasst und
wobei das magnetfelderzeugende Element (4) und der erste Hallsensor (5) so angeordnet sind, dass der erste Hallsensor (5) bei der Positionierung des Serviceaggregats (3) vor der Arbeitsstelle (2) das magnetfelderzeugende Element (4) detektiert,
wobei das zweite Positionierelement einen zweiten Hallsensor (6) umfasst, der in Richtung des Fahrweges des Serviceaggregats (3) neben dem ersten Hallsensor (5) so angeordnet ist, dass der erste Hallsensor (5) und der zweite Hallsensor (6) bei einem vor der Arbeitsstelle (2) positionierten Serviceaggregats (3) das magnetfelderzeugende Element (4) detektieren,
wobei Mittel (11) angepasst zur Subtraktion der Signale des ersten Hallsensors (5) und des zweiten Hallsensors (6) vorhanden sind,
**dadurch gekennzeichnet, dass** das zweite Positionierelement einen dritten Hallsensor (7) und einen vierten Hallsensor (8) umfasst, wobei der dritte und vierte Hallsensor (7, 8) in Richtung des Fahrweges des Serviceaggregats (3) auf beiden Seiten des ersten und zweiten Hallsensors (5, 6) angeordnet sind und dass die Textilmaschine dazu ausgebildet ist, sobald der dritte oder vierte Hallsensor das Erreichen der Arbeitsstelle detektiert, die Geschwindigkeit des Serviceaggregates zu reduzieren und dann die genaue Positionierung des Serviceaggregates vor der Arbeitsstelle mittels des ersten und zweiten Hallsensors durchzuführen.

2. Textilmaschine (1) nach Anspruch 1, **dadurch gekennzeichnet, dass** das erste Positionierelement an der Arbeitsstelle (2) und das zweite Positionierelement an dem Serviceaggregat (3) angeordnet sind.

3. Textilmaschine (1) nach Anspruch 1 oder 2, **dadurch gekennzeichnet, dass** eine Signaleinrichtung zur direkten Kommunikation zwischen einer Arbeitsstelle (2) und dem vor der Arbeitsstelle (2) positionierten Serviceaggregat (3) vorhanden ist.

4. Textilmaschine (1) nach Anspruch 3, **dadurch gekennzeichnet, dass** die Signaleinrichtung eine optische Sendeeinrichtung (12) und eine optische Empfangseinrichtung (13) umfasst.

5. Verfahren zur Positionierung eines Serviceaggregats (3) vor einer Arbeitsstelle (2) einer Textilmaschine (1) mit einer Vielzahl nebeneinander angeordneter Arbeitsstellen (2), wobei das Serviceaggregat (3) zur Bedienung und/oder Wartung der Arbeitsstellen (2) entlang der Arbeitsstellen (2) verfahrbar ist und zur Positionierung ein erstes und ein zweites Positionierelement eines Positioniersystems miteinander agieren, wobei das eine Positionierelement an dem Serviceaggregat (3) und das andere Positionierelement an der Arbeitsstelle (2) angeordnet ist, wobei zur Positionierung des Serviceaggregates (3) vor der Arbeitsstelle (2) ein dem ersten Positionierelement zugeordnetes magnetfelderzeugendes Element (4) von mindestens einem ersten dem zweiten Positionierelement zugeordneten Hallsensor (5) detektiert wird,
wobei zur Positionierung des Serviceaggregates (3) vor der Arbeitsstelle (2) das magnetfelderzeugende Element (4) zusätzlich von einem zweiten dem zweiten Positionierelement zugeordneten Hallsensor (6) detektiert wird, der in Fahrtrichtung des Serviceaggregates (3) neben dem ersten Hallsensor (5) angeordnet ist,
wobei die Differenz der Signale des ersten Hallsensors (5) und des zweiten Hallsensors (6) ermittelt wird und die Differenz zur Positionierung des Serviceaggregates (3) vor der Arbeitsstelle (2) verwendet wird,
**dadurch gekennzeichnet, dass** bei Annäherung des Serviceaggregates (3) an die Arbeitsstelle (2) das magnetfelderzeugende Element (4) zunächst in Abhängigkeit von der Fahrtrichtung von einem dritten Hallsensor (7) oder einem vierten Hallsensor (8) detektiert wird, die dem zweiten Positionierelement zugeordnet sind und in Richtung des Fahrweges des Serviceaggregates (3) auf beiden Seiten des ersten und zweiten Hallsensors (5, 6) angeordnet sind und dass sobald der dritte oder vierte Hallsensor das Erreichen der Arbeitsstelle detektiert, die Geschwindigkeit des Serviceaggregates reduziert wird und dann die genaue Positionierung des Serviceaggregates vor der Arbeitsstelle mittels des ersten und zweiten Hallsensors durchgeführt wird.

6. Verfahren nach Anspruch 5, **dadurch gekennzeichnet, dass** in Abhängigkeit von dem Signal des dritten oder vierten Hallsensors (7, 8) die Empfindlichkeit des ersten Hallsensors (5) und des zweiten Hallsensors (6) eingestellt wird.

## Claims

1. Textile machine (1), comprising a plurality of workstations (2) arranged next to one another, a service unit (3) movable along the workstations (2) for operating and/or maintaining the workstations (2), and a positioning system for positioning the service unit (3) in front of a workstation (2), having a first positioning element and a second positioning element, the one positioning element being arranged on the service unit (3) and the other positioning element being arranged on the workstation (2), wherein:
- the first positioning element comprises a magnetic-field-producing element (4);
- the second positioning element comprises at least one first Hall sensor (5);
- the magnetic-field-producing element (4) and the first Hall sensor (5) are arranged in such a way that the first Hall sensor (5) detects the magnetic-field-producing element (4) when the service unit (3) is positioned in front of the workstation (2);
- the second positioning element comprises a second Hall sensor (6), which is arranged next to the first Hall sensor (5) in the direction of the travel path of the service unit (3) in such a way that the first Hall sensor (5) and the second Hall sensor (6) detect the magnetic-field-producing element (4) when a service unit (3) is positioned in front of the workstation (2);
- means (11) suitable for subtracting the signals of the first Hall sensor (5) and of the second Hall sensor (6) are provided,
**characterised in that** the second positioning element comprises a third Hall sensor (7) and a fourth Hall sensor (8), the third and fourth Hall sensors (7, 8) being arranged on both sides of the first and second Hall sensors (5, 6) in the direction of the travel path of the service unit (3), and that the textile machine is designed to reduce the speed of the service unit as soon as the third or fourth Hall sensor detects that the workstation has been reached and to then exactly position the service unit in front of the workstation by means of the first and second Hall sensors.

2. Textile machine (1) according to claim 1, **characterised in that** the first positioning element is arranged on the workstation (2) and the second positioning element is arranged on the service unit (3).

3. Textile machine (1) according to claim 1 or 2, **characterised in that** a signal device for direct communication between a workstation (2) and the service unit (3) positioned in front of the workstation (2) is provided.

4. Textile machine (1) according to claim 3, **characterised in that** the signal device comprises an optical transmitting device (12) and an optical receiving device (13).

5. Method for positioning a service unit (3) in front of a workstation (2) of a textile machine (1) having a plurality of workstations (2) arranged next to one another, wherein: - the service unit (3) can be moved along the workstations (2) in order to operate and/or maintain the workstations (2), and, for positioning, a first and a second positioning element of a positioning system interact with one another, the one positioning element being arranged on the service unit (3) and the other positioning element being arranged on the workstation (2); - in order to position the service unit (3) in front of the workstation (2), a magnetic-field-producing element (4) associated with the first positioning element is detected by at least one first Hall sensor (5) associated with the second positioning element;
- - in order to position the service unit (3) in front of the workstation (2), the magnetic-field-producing element (4) is additionally detected by a second Hall sensor (6) associated with the second positioning element, which second Hall sensor (6) is arranged next to the first Hall sensor (5) in the direction of travel of the service unit (3);
- the difference of the signals of the first Hall sensor (5) and of the second Hall sensor (6) is determined and the difference is used to position the service unit (3) in front of the workstation (2),
**characterised in that**, when the service unit (3) approaches the workstation (2), the magnetic-field-producing element (4) is first detected by a third Hall sensor (7) or a fourth Hall sensor (8) depending on the direction of travel, the third and fourth Hall sensors (7, 8) being associated with the second positioning element and being arranged on both sides of the first and second Hall sensors (5, 6) in the direction of the travel path of the service unit (3), and that the speed of the service unit is reduced as soon as the third or fourth Hall sensor detects that the workstation has been reached and then the service unit is exactly positioned in front of the workstation by means of the first and second Hall sensors.

6. Method according to claim 5, **characterised in that** the sensitivity of the first Hall sensor (5) and of the second Hall sensor (6) is set in dependence on the signal of the third or fourth Hall sensor (7, 8).

## Revendications

1. Machine textile (1) comprenant de multiples postes de travail (2) contigus, un groupe de service (3) qui se déplace le long des postes de travail (2) pour la commande et/ou la maintenance des postes de travail (2) et un système de positionnement pour le positionnement du groupe de service (3) devant un poste de travail (2) avec un premier élément de positionnement et un deuxième élément de positionnement, où un élément de positionnement se situe sur le groupe de service (3) et l'autre élément de positionnement sur le poste de travail (2),
où le premier élément de positionnement comprend un élément produisant un champ magnétique (4),
où le deuxième élément de positionnement comprend au moins un premier capteur à effet Hall (5), et
où l'élément produisant le champ magnétique (4) et le premier capteur à effet Hall (5) sont disposés de telle sorte que le premier capteur à effet Hall (5) détecte l'élément produisant le champ magnétique (4) lors du positionnement du groupe de service (3) devant le poste de travail (2),
où le deuxième élément de positionnement comprend un deuxième capteur à effet Hall (6) placé dans le sens du déplacement du groupe de service (3) à côté du premier capteur à effet Hall (5) de telle sorte que le premier capteur à effet Hall (5) et le deuxième capteur à effet Hall (6) détectent l'élément produisant le champ magnétique (4) sur un groupe de service (3) positionné devant le poste de travail (2),
où se trouvent des instruments (11) adaptés pour la soustraction des signaux du premier capteur à effet Hall (5) et du deuxième capteur à effet Hall (6), **caractérisée en ce que** le deuxième élément de positionnement comprend un troisième capteur à effet Hall (7) et un quatrième capteur à effet Hall (8), où le troisième et le quatrième capteurs à effet Hall (7, 8) se situent dans le sens du déplacement du groupe de service (3) sur les deux côtés du premier et du deuxième capteurs à effet Hall (5, 6), et **en ce que** la machine textile est conçue, dès que le troisième ou le quatrième capteur à effet Hall détecte que le poste de travail est atteint, pour réduire la vitesse du groupe de service et procéder ensuite au positionnement précis du groupe de service devant le poste de travail au moyen du premier et du deuxième capteurs à effet Hall.

2. Machine textile (1) selon la revendication 1, **caractérisée en ce que** le premier élément de positionnement se situe sur le poste de travail (2) et que le deuxième élément de positionnement se situe sur le groupe de service (3).

3. Machine textile (1) selon la revendication 1 ou 2, **caractérisée en ce que** la présence d'un dispositif de signalisation pour la communication directe entre un poste de travail (2) et un groupe de service (3) est positionné devant le poste de travail (2).

4. Machine textile (1) selon la revendication 3, **caractérisée en ce que** le dispositif de signalisation comprend un dispositif d'émission optique (12) et un dispositif de réception optique (13).

5. Procédé pour le positionnement d'un groupe de service (3) devant un poste de travail (2) d'une machine textile (1) comprenant de multiples postes de travail (2) contigus, où le groupe de service (3) se déplace le long des postes de travail (2) pour la commande et/ou la maintenance des postes de travail (2) et où un premier et un deuxième éléments de positionnement interagissent en vue du positionnement, où un élément de positionnement se situe sur le groupe de service (3) et l'autre élément de positionnement sur le poste de travail (2), où en vue du positionnement du groupe de service (3) devant le poste de travail (2), un élément produisant un champ magnétique (4) affecté au premier élément de positionnement est détecté par au moins un premier capteur à effet Hall (5) affecté au deuxième élément de positionnement,
où pour le positionnement du groupe de service (3) devant le poste de travail (2), l'élément produisant le champ magnétique (4) est en outre détecté par un deuxième capteur à effet Hall (6) affecté au deuxième élément de positionnement, qui se situe dans le sens de déplacement du groupe de service (3) à côté du premier capteur à effet Hall (5),
où la différence des signaux du premier capteur à effet Hall (5) et du deuxième capteur à effet Hall (6) est déterminée, et la différence par rapport au positionnement du groupe de service (3) devant le poste de travail (2) est utilisée,
**caractérisé en ce que** lors du rapprochement entre le groupe de service (3) et le poste de travail (2), l'élément produisant le champ magnétique (4), en fonction du sens de déplacement, est d'abord détecté par un troisième capteur à effet Hall (7) ou un quatrième capteur à effet Hall (8) qui sont affectés au deuxième élément de positionnement et se situent dans le sens du déplacement du groupe de service (3) sur les deux côtés du premier et du deuxième capteurs à effet Hall (5, 6), et **en ce que** dès que le troisième ou le quatrième capteur à effet Hall détecte que le poste de travail est atteint, la vitesse du groupe de service est réduite et il est ensuite procédé au positionnement précis du groupe de service devant le poste de travail au moyen du premier et du deuxième capteurs à effet Hall.

6. Procédé selon la revendication 5, **caractérisé en ce que** la sensibilité du premier capteur à effet Hall (5) et du deuxième capteur à effet Hall (6) est réglée en fonction du signal du troisième ou du quatrième capteur à effet Hall (7, 8).
